# EUROPÄISCHE PATENTSCHRIFT

(11) **EP 3 115 190 B1**
(45) Veröffentlichungstag und Bekanntmachung des Hinweises auf die Patenterteilung: **18.11.2020**
(21) Anmeldenummer: 15002015.4
(22) Anmeldetag: 06.07.2015
(51) Int. Cl.: B30B 15/16, B30B 1/32

(54) **VORRICHTUNG UND VERFAHREN ZUM STEUERN DES HAUPTANTRIEBS EINER FEINSCHNEIDPRESSE**
DEVICE AND METHOD FOR CONTROLLING THE PRINCIPAL DRIVE OF A PRECISION CUTTING PRESS
DISPOSITIF ET PROCEDE DE COMMANDE DE L'ENTRAINEMENT PRINCIPAL D'UNE PRESSE POUR DECOUPAGE DE PRECISION

(43) Veröffentlichungstag der Anmeldung: 11.01.2017
(73) Patentinhaber: Feintool International Holding AG, 3250 Lyss (CH)
(72) Erfinder: Honegger, Hans-Ruedi, CH-8633 Wolfhausen (CH); Walther, Andreas, Dipl.-Ing., CH-3177 Laupen (CH); Wehrli, Alex, CH-3122 Kehrsatz (CH)
(74) Vertreter: Cohausz Hannig Borkowski Wißgott

(56) Entgegenhaltungen:
- EP-A2- 0 501 596
- EP-A2- 1 420 169
- WO-A1-99/54123
- DE-A1- 4 314 801
- GB-A- 2 271 149
- US-A- 4 155 300

## Beschreibung

Die Erfindung betrifft eine hydraulisch angetriebene Feinschneidpresse, mit einem im Fußstück angeordneten Hauptzylinder, in welchem der über Druckräume mit Hydraulikfluid beaufschlagbare, eine Hubbewegung zwischen UT und OT in Richtung Hubachse ausführende und eine Tischplatte tragende Hauptkolben/Stößel geführt ist, mit in Schnellhubzylindern geführten, über Druckräume mit Hydraulikfluid beaufschlagbare doppelt wirkende Schnellhubkolben mit Kolbenstangen für den Eilgang/Tasthub von Hauptkolben und Tischplatte und mit einem mindestens eine Hydraulikpumpeneinheit umfassenden Hydrauliksystem zum Versorgen der Druckräume mit dem auf einen vorgegebenen Arbeitsdruck durch eine zentrale Steuerung eingestellten Hydraulikfluid, wobei der Hauptkolben diskusscheibenartig vorstehende Arbeitsflächen aufweist, die im Hauptzylinderraum übereinanderliegend den ersten (oberen) und zweiten (unteren) Druckraum mit geringem Hub abteilen, denen mit dem Hydrauliksystem in Verbindung stehende erste (obere) Fluidkanäle und zweite (untere) Fluidkanäle im Fußstück zugeordnet sind, wobei die ersten Fluidkanäle mit den zweiten Fluidkanälen durch je einen im Fußstück angeordneten Umgehungskanal verbunden sind.

Die Erfindung betrifft weiterhin ein Verfahren zum Steuern einer hydraulisch angetriebenen Feinschneidpresse mit in einem Hauptzylinder des Fußstückes geführten, eine Tischplatte tragenden Hauptkolben, welcher eine Hubbewegung zwischen UT und OT ausführt, bei dem der Hauptkolben mit Tischplatte durch Druckbeaufschlagung der Druckräume eines im Schnellhubzylinder angeordneten Schnellhubkolbens im Eilgang/Tasthub zwischen UT und OT oder OT und UT verfahren wird, sodann der Eilgang/Tasthub beendet und anschließend der Hauptkolben im Krafthub die Schneid- oder Umformoperation ausführt, wobei die Druckräume des Hauptkolbens mit einem von einer zentralen Steuerung vorgegebenen und durch eine Hydraulikpumpeneinheit erzeugten Arbeitsdruck eines Hydraulikfluids aus einem Hydrauliksystem beaufschlagt werden.

### Stand der Technik

Der Feinschneidvorgang erfordert spezielle dreifachwirkende Pressen, die grundsätzlich von unten nach oben arbeiten und eine kontrollierte Steuerung des Schneidvorgangs mit den Nebenfunktionen für die Ringzacke, Gegenhalter und Auswerfer ermöglichen. Die Ringzackenkraft und Gegenhaltekraft werden hydraulisch und die Schneidkraft mechanisch oder hydraulisch erzeugt.

Es gibt eine Vielzahl von Kolbenanordnungen, die in Pressen zum Antrieb oder Druckbeaufschlagung eingesetzt werden.

Beim Stand der Technik nach DE 2 218 476 A1 und DE 2 264 429 A1 handelt es sich um eine Feinstanzpresse mit zwei starr miteinander verbundenen Gestellkörpern, an welchen zwei zum Aufspannen zweier Werkzeugteile dienende, auf hydraulischem Weg axial aufeinander zu und voneinander weg verschiebbare Tischkörper angebracht sind. Im ersten Gestellkörper ist ein Zylinderraum vorgesehen, in welchem zwei koaxiale, in Bezug aufeinander bewegliche Kolben angeordnet sind, von denen der erste mit einer Kolbenstange verbunden ist und der zweite diese Kolbenstange umgibt sowie einen Teil des am ersten Gestellkörper verschiebbar abgebrachten, ersten Tischkörpers bildet. Der zweite Kolben hat ein Innengewinde und ist auf eine Buchse mit Außengewinde verschraubt, so dass die axiale Lage des zweiten Kolbens einstellbar ist.

Aus der DE 195 24 042 ist ein Verfahren zur Regelung des Antriebs, insbesondere einer hydraulischen Presse zum Umformen und/oder Schneiden von Blechen mit wenigstens einer doppelseitig beaufschlagbaren Kolben-Zylinder-Einheit zum Antrieb eines Pressen-Stößels bekannt. Diese Presse arbeitet in Schwerkraftrichtung, d.h. von oben nach unten. In einer ersten Arbeitsphase der Presse während der Abwärtsbewegung des unbelasteten Pressen-Stößels ist der obere und untere Zylinderraum der Kolben-Zylindereinheit über eine Ventileinrichtung verbunden. Für die nachfolgende Umformphase der Presse ist eine Motor/Pumpeneinrichtung mit einer volumenregelbaren Hydromotor/Pumpeneinrichtung vorgesehen, die wenigstens über ein aufladbares Speichersystem angetrieben wird und dessen regelbares Drehmoment einer regelbaren Pumpeneinrichtung zuführbar ist. In der DE 198 22 436 A1 ist ein Verfahren zum Betrieb einer hydraulischen Presse beschrieben, bei der die für die Verformung eines Werkstücks erforderliche Kraft von dem Kolben eines doppelt wirkenden Zylinders aufgebracht und diese Kraft über mechanische Zwischenglieder von dem Kolben auf ein Pressenwerkzeug übertragen, wobei das Presswerkzeug erst nach dem Durchfahren einer ersten Wegstrecke auf das Werkstück auftrifft und danach während des Durchfahrens einer zweiten Wegstrecke umgeformt wird. Die Presse arbeitet von oben nach unten und der Eilgang wird im Wesentlichen durch das Eigengewicht des Pressbalkens bei Druckentlastung herbeigeführt.

Die DE 10 2012 006 981 A1 offenbart eine hydraulische Presse mit einem Stößel, der mittels einer hydraulischen Antriebsvorrichtung verstellbar ist, wobei die hydraulische Antriebsvorrichtung einen Arbeitszylinder aufweist, in dem ein Antriebskolben verschieblich aufgenommen ist, der den Innenraum des Antriebszylinders in eine erste Arbeitskammer und eine zweite Arbeitskammer unterteilt, die mit einer Hydraulikflüssigkeit beaufschlagbar sind. Mindestens eine hydraulische Rückstellvorrichtung ist vorgesehen, um den Stößel nach dem Umformvorgang in seine Ausgangsstellung zu bringen.

Die Grundidee dieses bekannten Standes der Technik ist es, die Hydraulikflüssigkeit während des Umformvorganges aus der zweiten Arbeitskammer über eine Pumpe in den Vorratstank abzuleiten. Eilgangzylinder beim Zustellhub des Pressen-Stößels vorzusehen, sind aus einer Vielzahl von Lösungen bekannt (DE 196 43 635 A1, DE 197 41 879 A1, DE 198 22 436 A1, DE 102 15 003 A1, DE 10 2004 006 126 B4, DE 10 2009 058 407 A1, EP 0 311 779 B1, EP 0 615 837 B1, EP 891 235 B1.)

Bei allen diesen bekannten Lösungen gehören Hauptkolben und der Eilgangkolben zu getrennten hydraulischen Kreisen, in denen die aus den Arbeitsräumen verdrängte Hydraulikflüssigkeit bei Abwärtsbewegung der Kolben entweder in einen Tank (DE 10 2009 058 407A1) abgeführt oder vom oberen Arbeitsraum in den unteren Arbeitsraum (DE 10 2004 006 126 B4, DE 196 42 635 A1, DE 102 15 003 A1, EP 0 891 235 B1) umgeschichtet werden.

Diese Umschichtung erfolgt in separat verlegten Hydraulikleitungen und unabhängig von der Lage der Schnellhubkolben im Schnellhubzylinder. Die Schnellhubzylinder sind grundsätzlich am Kopfstück der Presse angeordnet und müssen daher in der Lage sein, den gesamten oberen Aufbau der Presse einschließlich Traverse zu tragen und beim Zustellhub zu liften. Der Hauptantrieb/Stößel dieser bekannten Pressen ist mit keinem Eilgang bzw. Schnellhubzylinder ausgerüstet, so dass die Taktzeit bzw. die erreichbare Hubzahl entsprechend gering ist.

Das Dokument US 4 155 300 A offenbart weiterhin eine Feinschneidpresse gemäss dem Oberbegriff des Anspruchs 1 und ein Verfahren gemäss dem Oberbegriff des Anspruchs 9.

### Aufgabenstellung

Bei diesem Stand der Technik liegt der Erfindung die Aufgabe zugrunde, eine Vorrichtung und ein Verfahren zum Steuern des Hauptantriebes einer hydraulisch angetriebenen Feinschneidpresse zu schaffen, deren hydraulische Schaltung durch Wegfall von Hydraulikleitungen vereinfacht und die Hydraulikfluidmenge unter gleichzeitiger Erhöhung der Hubzahl bei einfacher Konstruktion der Presse reduziert werden kann.

Diese Aufgabe wird durch eine Vorrichtung der eingangs genannten Art mit den Merkmalen des Anspruches 1 und durch ein Verfahren mit den Merkmalen des Anspruchs 9 gelöst.

Vorteilhafte Ausgestaltungen der erfindungsgemäßen Vorrichtung und des Verfahrens sind den Unteransprüchen entnehmbar.

Die erfindungsgemäße Lösung geht von der Erkenntnis aus, das in den Druckräumen des Hauptkolbens befindliche Hydraulikfluid während dem Eilgang/Tasthub beim Zustellen in Hubrichtung der Schnellhubkolben von einem Druckraum in den anderen Druckraum des Hauptkolbens zu verdrängen.

Dies wird dadurch erreicht, dass der Hauptkolben diskusscheibenartig vorstehende Arbeitsflächen aufweist, die im Hauptzylinderraum übereinanderliegend den ersten (oberen) und zweiten (unteren) Druckraum mit geringem Hub abteilen, denen mit dem Hydrauliksystem in Verbindung stehende erste (obere) Fluidkanäle und zweite (untere) Fluidkanäle im Fußstück zugeordnet sind, wobei die ersten Fluidkanäle mit den zweiten Fluidkanälen durch je einen im Fußstück angeordneten Umgehungskanal verbunden sind, der mit diesen Kanälen und den Druckräumen ein inneres hydraulisches System bildet, das im Eilgang durch druckgesteuerte Proportionalventile beim Verdrängen des Hydraulikfluids aus dem ersten in den zweiten Druckraum geöffnet und im Krafthub geschlossen ist, und dass während des Krafthubes mindestens ein zweiter Fluidkanal ein Krafthubkanal ist und der erste Druckraum mit einem Entlastungskanal verbunden ist, wobei dieser Fluidkanal zum Zuführen von Hydraulikfluid vorgegebenen Drucks in den zweiten Druckraum mit einem Zuleitungskanal und Abzweigkanal und der Entlastungskanal zum Abführen des aus dem ersten Druckraum verdrängten Hydraulikfluids über ein Tankventil mit einem Auffangtank in Verbindung stehen.

Nach einer weiteren bevorzugten Ausgestaltung der erfindungsgemäßen Vorrichtung ist vorgesehen, dass der zweite Druckraum des Hauptkolbens beim Krafthub über ein Sicherheitsventil, mindestens einen Druckaufnehmer zur Druckdetektion, mindestens ein Druckbegrenzungsventil zur Druckbegrenzung des Förderstromes und ein Proportionalventil zum Einstellen der Fördermenge mit der Hydraulikpumpeneinheit verbunden ist.

In einer weiteren bevorzugten Ausgestaltung der erfindungsgemäßen Vorrichtung kann der Hauptkolben gleiche oder unterschiedlich große Arbeitsflächen aufweisen, wodurch sowohl Gleichlaufkolben als auch andere Kolben je nach Einsatzfall zur Anwendung kommen können.

Vorteilhaft ist es auch, wenn die Proportionalventile und das Tankventil druckgesteuerte Einbauventile sind.

Eine weitere bevorzugte Ausgestaltung der erfindungsgemäßen Vorrichtung sieht vor, dass der Schnellhubkolben Druckräume mit unterschiedlich großen Wirkflächen im Schnellhubzylinder abteilt, die über im Fußstück angeordnete Kanäle an das Hydrauliksystem angeschlossen sind, wobei der Druckraum mit der größeren Wirkfläche in einen Hydraulikstrang aus entsperrbarem Rückschlagventil, 4/3-Wege-Proportionalventil, steuerbarem Proportionalventil und Hochdruckspeicher eingebunden und der Druckraum mit der kleineren Wirkfläche über das 4/3-Wege-Proportionalventil mit dem Auffangtank verbunden ist.

Die unterschiedlichen großen Wirkflächen am Schnellhubkolben ermöglichen es, den Eilgang in Aufwärts- und Abwärtsrichtung mit unterschiedlichen Geschwindigkeiten auszuführen. Zweckmäßigerweise ist die größere Wirkfläche des Schnellhubkolbens der Aufwärtsbewegung zugeordnet.

Es hat sich als vorteilhaft erwiesen, dass zwei gegenüberliegende, parallel zur Hubachse ausgerichtete Schnellhubzylinder im Fußstück aufgenommen sind, deren Kolbenstangen jeweils mit einem Träger verbunden sind, welche je an einer Seite der Tischplatte befestigt sind.

Die Schnellhubzylinder sind an der Oberseite des Fußstückes mit je einem Deckel druckdicht verschlossen, so dass eine leichte Montage und Zugänglichkeit gewährleistet ist.

Von Vorteil ist auch, dass dem Hauptkolben eine Weg-Mess-Einheit zum Erfassen der OT-Lage des Hauptkolbens und dem ersten Druckraum des Hauptkolbens das Tankventil zum Aufbau einer Gegenkraft zur Reduzierung des Schnittschlags zugeordnet ist.

Nach einer bevorzugten Ausführungsform der Erfindung umfasst die Hydraulikpumpeneinheit mindestens ein Proportionalventil zum Einstellen der Fördermenge, mindestens einen Druckaufnehmer für die Ansteuerung des Proportionalventils und mindestens ein Druckbegrenzungsventil zur Druckbegrenzung und Haltung des Förderstromes.

Die Aufgabe der Erfindung wird weiterhin durch ein Verfahren dadurch gelöst, dass die Druckräume des Schnellhubkolbens beim Eilgang/Tasthub von einem permanent auf Arbeitsdruck gespannten Hochdruckspeicher gespeist werden und gleichzeitig die Druckräume des Hauptkolbens vom Hydrauliksystem getrennt sowie über Fluidkanäle und Umgehungskanäle verbunden werden, so dass das Hydraulikfluid vom ersten Druckraum in den zweiten Druckraum in Hubrichtung des Schnellhubkolbens während des Eilgangs nahezu drucklos verdrängt wird.

Von wesentlicher Bedeutung für die Steuerung der Druckräume des Schnellhubkolbens ist es, dass der Arbeitsdruck im Druckraum des Schnellhubkolbens mit der größeren Wirkfläche von der zentralen Steuerung über ein entsperrbares Rückschlagventil, 4/3-Wege-Proportionalventil, steuerbarem Proportionalventil und Hochdruckspeicher sowie der Arbeitsdruck im Druckraum des Schnellhubkolbens mit der kleineren Wirkfläche über das 4/3-Wege-Proportionalventil eingestellt wird.

In einer weiteren Ausgestaltung des erfindungsgemäßen Verfahrens wird der Arbeitsdruck im unteren Druckraum des Hauptkolbens beim Krafthub mit der zentralen Steuerung über ein ansteuerbares Proportionalventil, mindestens einen Druckaufnehmer zur Druckdetektion, mindestens ein Druckbegrenzungsventil zur Druckbegrenzung des Förderstromes und ein Proportionalventil für das Fördervolumen und der Hydraulikpumpeneinheit sowie der Arbeitsdruck im ersten Druckraum über das Proportionalventil eingestellt.

Von besonderem Vorteil ist, dass die OT-Lage des Hauptkolbens über ein Weg-Mess-System mit der zentralen Steuerung eingestellt wird, wobei das Fördervolumen der Hydraulikpumpeneinheit vor Erreichen des OT zurückgeregelt oder mit dem Tankventil im ersten Druckraum ein Gegendruck erzeugt wird.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an einem Ausführungsbeispiel näher erläutert werden.

Es zeigen
Fig. 1 eine perspektivische Ansicht einer Feinschneidpresse mit Anschluss an das Hydrauliksystem,
Fig. 2 eine perspektivische Ansicht des Fußstückes mit Tischplatte,
Fig. 3 einen Schnitt des Fußstückes mit Tischplatte gemäß Linie A-A der Fig. 2,
Fig. 4a und 4b eine perspektivische Ansicht des Fußstückes mit Darstellung der Lage der Fluidkanäle und des Entlastungskanals,
Fig. 5 einen Schnitt des Fußstücks mit Tischplatte gemäß Linie B-B der Fig. 2,
Fig. 6 einen Schnitt des Fußstücks mit Tischplatte gemäß Linie C-C der Fig. 2,
Fig. 7a und 7b schematische Darstellungen der Verdrängung des Hydraulikfluids von einem Druckraum in den anderen Druckraum des Hauptkolbens in Abhängigkeit der Hublage der Schnellhubkolben und
Fig. 8 eine schematische Darstellung des Ablaufs des erfindungsgemäßen Verfahrens.

Die Fig. 1 zeigt in perspektivischer Darstellung eine hydraulisch angetriebene Feinschneidpresse 1, deren Hauptkolben 2 grundsätzlich eine Hubbewegung zwischen einem unteren Totpunkt UT und einem oberen Totpunkt OT in Richtung Hubachse HU von unten nach oben ausführt. Das Pressengestell 3 der Presse 1 umfasst ein Kopfstück 4, ein Fußstück 5, kastenförmige Hohlsäulen 6 und Zuganker 7.

Wie die Fig. 2 und 3 verdeutlichen, ist an der Oberseite OS des Fußstückes 5 eine Tischplatte 8 angeordnet, die das weiter nicht dargestellte Werkzeugunterteil trägt. Etwa mittig sind im Fußstück 5 zwei gegenüberliegende parallel zur Hubachse HU ausgerichtete Schnellhubzylinder 9 eingebracht, die je einen doppeltwirkenden Schnellhubkolben 10 aufnehmen und mit einem Deckel 11 verschlossen sind. Der Schnellhubkolben 10 hat eine durch den Deckel 11 geführte Kolbenstange 12, die mit einem Träger 13 verbunden ist, welcher an einer Seitenwand 14 der Tischplatte 8 befestigt ist. Der Schnellhubkolben 10 teilt im Schnellhubzylinder 9 einen ersten und zweiten Druckraum 15a bzw. 15b (siehe auch Fig. 3) ab. Der Druckraum 15a und der Druckraum 15b ist über je einen im Fußstück 5 eingebrachten Kanal 16a bzw. 16b mit der Hydraulikleitung 17 des Hydrauliksystems 18 zur Beaufschlagung mit Hydraulikfluid vorgegebenen Drucks verbunden, so dass es möglich ist, die Tischplatte 8 im Eilgang in Richtung des Kopfstückes 4 vertikal zu verfahren.

Die Fig. 4a, 4b und 5 zeigen die räumliche Lage der Fluidkanäle 24a bis 24h und des Entlastungskanals 29 im Fußstück 5 in transparenter Darstellung sowie im Schnitt gemäß der Linie B-B der Fig. 2.

Im Fußstück 5 ist ein Hauptzylinderraum 19 ausgebildet, dessen Achse HA auf der Hubachse HU der Feinschneidpresse liegt und den doppelt wirkenden Hauptkolben 20 aufnimmt. Der Hauptkolben 20 besitzt einen zylindrischen Schaft 21, welcher diskusscheibenartig senkrecht zur Achse HA vorspringende Arbeitsflächen 22a und 22b aufweist, die den Hauptzylinderraum 19 in einen ersten (oberen) Druckraum 23a und einen zweiten (unteren) Druckraum 23b mit geringer Hubhöhe aufteilt, so dass das Fußstück 5 kompakt ist und eine geringe Bauhöhe hat.

Der Hauptzylinderraum 19 und somit der Druckraum 23a ist durch einen Deckel 27 druckdicht verschlossen, welcher am Fußstück 5 befestigt ist.

In die Druckräume 23a und 23b des Hauptkolbens 20 führen die im Fußstück 5 senkrecht zur Hubachse HU entsprechend der Höhenlage der Druckräume 23a und 23b übereinander liegenden ersten (oberen) Fluidkanäle 24a, 24b, 24c und 24d sowie die zweiten (unteren) Fluidkanäle 24e, 24f, 24g und 24h. Die Fluidkanäle 24a bis 24d sind mit den Fluidkanälen 24e bis 24h durch je einen Umgehungskanal 26 verbunden.

Des Weiteren ist in jeden der zweiten (unteren) Fluidkanäle 24e bis 24h jeweils ein druckgesteuertes Proportionalventil 25a, 25b, 25c und 25d als Einbauventil eingesetzt ist, das den jeweiligen Umgehungskanal 26 schließt, wenn der zweite Druckraum 23b mit Hydraulikfluid vorgegebenen Drucks aus dem Hydrauliksystem 18 beaufschlagt wird.

Im Eilgang führt der Hauptkolben 20 eine entsprechende Hubbewegung zwischen unterem Totpunkt UT und oberen Totpunkt OT aus und verdrängt bei geöffnetem Proportionalventil 25a bis 25d das im ersten (oberen) Druckraum 23a befindliche Hydraulikfluid über die ersten (oberen) Fluidkanäle 24a bis 24d, die Umgehungskanäle 26 und die zweiten (unteren) Fluidkanäle 24e bis 24h in den zweiten (unteren) Druckraum 23b. Der erste (obere) Druckraum 23a, die ersten (oberen) Fluidkanäle 24a bis 24d, die Umgehungskanäle 26, die unteren Fluidkanäle 24e bis 24h und der zweite (untere) Druckraum 24b bilden somit ein geschlossenes hydraulisches System, das je nach Stellung der Proportionalventile 25a bis 25d geöffnet oder geschlossen werden kann, so dass der erste (obere) Druckraum 23a und zweite (untere) Druckraum 23b nahezu drucklos sind und das Hydraulikfluid in den zweiten (unteren) Druckraum 23b des Hauptkolbens 20 verdrängt wird sowie eine Fluidsäule in Bewegungsrichtung BR der Schnellhubkolben 10 während des Eilganges aufgebaut werden kann.

Erreicht der Schnellhubkolben im Eilgang seine Soll-Position, schalten die Proportionalventile 25a bis 25d in die Schließstellung und der Krafthub beginnt, welcher nachfolgend mit der Fig. 6 näher erläutert wird.

Die Fig. 6 zeigt das Fußstück 5 in einem weiteren Schnitt gemäß Linie C-C der Fig. 2, der die Lage des Fluidkanals 24e und des Entlastungskanals 29 (s.a. Fig. 4a) verdeutlicht.

In den ersten Druckraum 23a des Hauptkolbens 20 mündet der Entlastungskanal 29 und in den zweiten Druckraum 23b der Fluidkanal 24e, die senkrecht zur Hubachse HU entsprechend der Höhenlage der Druckräume 23a und 23b übereinander liegend angeordnet sind.

In den Entlastungskanal 29 ist ein Tankventil 30 zum Öffnen und Schließen des Entlastungskanals 29 als Einbauventil eingesetzt, das in Offenstellung ist, wenn im Krafthub das im Druckraum 23a befindliche Hydraulikfluid zum Auffangtank 44 verdrängt wird.

Der Fluidkanal 24e ist mit einem parallel zur Hubachse HU im Fußstück 5 liegenden Zuleitungskanal 32 und einen von diesen abgehenden Abzweigkanal 33 verbunden, über den das weiter nicht dargestellte Hydrauliksystem 18 angeschlossen ist.

In den Fig. 7a und Fig. 7b ist die Verdrängung des Hydraulikfluids aus dem ersten (oberen) Druckraum 23a in den zweiten (unteren) Druckraum 23b bei Hubbewegung des Hauptkolbens 20 in Richtung OT während des Eilganges schematisch am Beispiel der Fluidkanäle 24a und 24b dargestellt.

Der Hauptkolben 20 mit Tischplatte 8 führt durch den Schnellhubkolben 10 einen Hub in Richtung OT aus. Das im ersten (oberen) Druckraum 23a befindliche Hydraulikfluid wird durch die Aufwärtsbewegung der Arbeitsfläche 22a des Hauptkolbens 20 bei geschlossenem Tankventil 30 aus dem ersten (oberen) Druckraum 23a verdrängt und gelangt bei geöffnetem Proportionalventil 25a über den ersten Fluidkanal 24a, den Umgehungskanal 26, den zweiten Fluidkanal 24e in den unteren Druckraum 23b. Die Verdrängung ist durch einen Pfeil in der Fig. 7b gekennzeichnet. In Fig. 7b hat der Schnellhubkolben 10 seine obere Soll-Lage erreicht, das Proportionalventil 25a schließt, das Proportionalventil 30 öffnet und der Krafthub beginnt.

Der Ablauf des erfindungsgemäßen Verfahrens wird anhand der Fig. 8 beschrieben, die den Hydraulikstrang 41 für den Eilgang und den Hydraulikstrang 42 für den Krafthub des Hauptkolbens 20 zeigt.

Zum Hydraulikstrang 41 gehören ein Hochdruckspeicher 34 für Hydraulikfluid, ein von der zentralen Steuerung 35 angesteuertes logisches Proportionalventil 36, welches mit dem Hydrauliksystem 18 über die Hydraulikleitung 17 verbunden ist und das Druckniveau im Hochdruckspeicher 34 einstellt, ein Druckaufnehmer 38, ein Sicherheitsventil 39, ein 4/3-Wege-Proportionalventil 37, welches das Hydraulikfluid entsprechend der Stellung des Schnellhubkolbens 10 im Schnellhubzylinder 9 auf die Druckräume 15a oder 15b zu- oder abschaltet, ein dem unteren Druckraum 15b zugeordnetes entsperrbares Rückschlagventil 43 und die Druckräume 15a und 15b der Schnellhubkolben 10.

Die Druckräume 15a und 15b des Schnellhubkolbens 10 werden über den gemeinsamen Hochdruckspeicher 34 mit Hydraulikfluid entsprechenden Drucks versorgt, der durch eine entsprechende Ansteuerung des Ventils 36 von der zentralen Steuerung 35 als Speicherladung eingestellt wird.

Sobald der Schnellhubkolben im Eilgang seine obere Soll-Lage erreicht, schließt das in den Fluidkanal 24e eingebaute Proportionalventil 25a, das Tankventil 30 öffnet und das 4/3-Wege-Proportionalventil 37 schaltet in eine Mittelstellung. Der Fluidkanal 24e nimmt dann die Funktion eines Krafthubkanals an, in dem Hydraulikfluid vorgegebenen Drucks in den zweiten Druckraum 23b zugeführt wird.

Der Hydrauklikstrang 42 für den Krafthub umfasst eine Hydraulikpumpeneinheit 40, der mindestens ein Proportionalventil 45 zum Einstellen der Fördermenge, mindestens ein Druckbegrenzungsventil 46 zur Druckbegrenzung des Förderstroms und mindestens ein Druckaufnehmer 47 zur Druckdetektion für die Leistungsbegrenzung und Weitergabe des Druckwertes an die zentrale Steuerung 35 zur Ansteuerung des Druckbegrenzungsventils 46 zugeordnet ist, ein Sicherheitsventil 48, welches das in den unteren Druckraum 23b geführte Hydraulikfluid zu- oder wegschaltet, einen Druckaufnehmer 49 zur Ermittlung des Druckwertes, der zur Ansteuerung des Druckbegrenzungsventils 46 an die zentrale Steuerung übergeben wird, und die Druckräume 23a bzw. 23b des Hauptkolbens 20.

Hat der Hauptkolben 20 seinen oberen Totpunkt OT erreicht, ist der Krafthub beendet. Das Sicherheitsventil 48 für den Krafthub und das Tankventil 30 schließen, gleichzeitig Öffnen das Proportionalventil 25a für den Fluidkanal 24e und das Proportionalventil 37 zur Zuführung von Hydraulikfluid aus dem Hochdruckspeicher 34 und der Eilgang setzt ein, in dem der obere Druckraum 15a des Schnellhubkolbens 10 mit Hydraulikfluid vorgegebenen Drucks beaufschlagt wird, so dass der Hauptkolben 20 zusammen mit der Tischplatte 8 abgesenkt wird und seine untere Soll-Lage erreicht. Das 4/3-Wege-Proportionalventil 37 schaltet um, so dass der untere Druckraum 15b mit Hydraulikfluid beaufschlagt werden kann und der Schnellhubkolben 10 in Richtung seiner oberen Soll-Lage bewegt wird.

Sobald der Schnellhubkolben seine obere Soll-Lage erreicht, setzt ein erneuter Krafthub ein.

## Patentansprüche

1. Hydraulisch angetriebene Feinschneidpresse, mit einem im Fußstück (5) angeordneten Hauptzylinderraum (19), in welchem der über Druckräume (23a,23b) mit Hydraulikfluid beaufschlagbare, eine Hubbewegung zwischen OT und UT in Richtung Hubachse (HU) ausführende und eine Tischplatte (8) tragende Hauptkolben/Stößel (20) geführt ist, mit in Schnellhubzylindern (9) geführten, über Druckräume (15a,15b) mit Hydraulikfluid beaufschlagbare doppelt wirkende Schnellhubkolben (10) mit Kolbenstangen (12) für den Eilgang/Tasthub von Hauptkolben (20) und Tischplatte (8) und einem mindestens eine Hydraulikpumpeneinheit (40) umfassendes Hydrauliksystem (18) zur Versorgen der Druckräume (15a,15b;23a,23b) mit dem auf einen vorgegebenen Arbeitsdruck durch eine zentrale Steuerung (35) eingestellten Hydraulikfluid, wobei der Hauptkolben (20) diskusscheibenartig vorstehende Arbeitsflächen (22a,22b) aufweist, die im Hauptzylinderraum (19) übereinanderliegend den ersten oberen und zweiten unteren Druckraum (23a,23b) mit geringem Hub abteilen, denen mit dem Hydrauliksystem (18) in Verbindung stehende erste obere Fluidkanäle (24a,24b, 24c, 24d) und zweite untere Fluidkanäle (24e,24f, 24g, 24h) im Fußstück (5) zugeordnet sind, wobei die ersten Fluidkanäle (24a bis 24d) mit den zweiten Fluidkanälen (24e bis 24f) durch je einen im Fußstück (5) angeordneten Umgehungskanal (26) verbunden sind, **dadurch gekennzeichnet, dass** der Umgehungskanal mit diesen Fluidkanälen (24a bis 24h) und den Druckräumen (23a,23b) ein inneres hydraulisches System bildet, das im Eilgang durch druckgesteuerte Proportionalventile (25a, 25b, 25c, 25d) beim Verdrängen des Hydraulikfluides aus dem ersten in den zweiten Druckraum (23a,23b) geöffnet und im Krafthub geschlossen ist, und dass während des Krafthubes mindestens ein zweiter Fluidkanal ein Krafthubkanal ist und der erste Druckraum (23a) mit einem Entlastungskanal (29) verbunden ist, wobei dieser Fluidkanal zum Zuführen von Hydraulikfluid vorgegebenen Drucks in den zweiten Druckraum (23b) mit einem Zuleitungskanal (32) und Abzweigkanal (33) und der Entlastungskanal (29) zum Abführen des aus dem ersten Druckraum (23a) verdrängten Hydraulikfluids über ein Tankventil (30) mit einem Auffangtank (44) in Verbindung stehen.

2. Feinschneidpresse nach Anspruch 1, **dadurch gekennzeichnet, dass** der zweite Druckraum (23b) des Hauptkolbens (20) beim Krafthub über ein Sicherheitsventil (48), mindestens einen Druckaufnehmer (49) zur Druckdetektion, mindestens ein Druckbegrenzungsventil (46) zur Druckbegrenzung des Förderstromes und ein Proportionalventil (45) zum Einstellen der Fördermenge mit der Hydraulikpumpeneinheit (40) verbunden ist.

3. Feinschneidpresse nach Anspruch 2, **dadurch gekennzeichnet, dass** die Hydraulikpumpeneinheit (40) mindestens das Proportionalventil (45) zum Einstellen der Fördermenge, mindestens den Druckaufnehmer (47) für die Ansteuerung des Proportionalventils (45) und mindestens das Druckbegrenzungsventil (46) zur Druckbegrenzung des Förderstromes umfasst.

4. Feinschneidpresse nach Anspruch 1, **dadurch gekennzeichnet, dass** die Proportionalventile (25a,25b,25c,25d) und das Tankventil (30) druckgesteuerte Einbauventile sind.

5. Feinschneidpresse nach Anspruch 1, **dadurch gekennzeichnet, dass** der Schnellhubkolben (10) Druckräume (15a,15b) mit unterschiedlich großen Wirkflächen im Schnellhubzylinder (9) abteilt, die über im Fußstück (5) angeordnete Kanäle (16a, 16b) an das Hydrauliksystem (18) angeschlossen sind, wobei der Druckraum (15b) mit der größeren Wirkfläche in einen Hydraulikstrang (41) aus einem entsperrbaren Rückschlagventil (43), 4/3-Wege-Proportionalventil (37), Sicherheitsventil (39) und Hochdruckspeicher (34) eingebunden und der Druckraum (15a) mit der kleineren Wirkfläche über das 4/3-Wege-Proportionalventil (37) mit dem Auffangtank (44) verbunden ist.

6. Feinschneidpresse nach Anspruch 1, **dadurch gekennzeichnet, dass** zwei gegenüberliegende, parallel zur Hubachse (HU) ausgerichtete Schnellhubzylinder (9) im Fußstück (5) vorgesehen sind, deren Kolbenstangen (12) jeweils mit einem Träger (13) verbunden sind, welche je an einer Seitenwand (14) der Tischplatte (13) befestigt sind.

7. Feinschneidpresse nach Anspruch 6, **dadurch gekennzeichnet, dass** der Schnellhubzylinder (9) mit einem Deckel (11) druckdicht verschlossen ist, durch den die Kolbenstange (12) hindurchgeführt ist.

8. Feinschneidpresse nach Anspruch 1, **dadurch gekennzeichnet, dass** dem Hauptkolben (20) eine Weg-Mess-Einheit zum Erfassen der OT-Lage des Hauptkolbens (20) und dem ersten Druckraum (23a) des Hauptkolbens (20) das Tankventil (30) zugeordnet ist.

9. Verfahren zum Steuern einer hydraulisch angetriebenen Feinschneidpresse mit in einem Hauptzylinder des Fußstückes (5) geführten, eine Tischplatte (8) tragenden Hauptkolben (20), welcher eine Hubbewegung zwischen UT und OT ausführt, bei dem der Hauptkolben (20) mit Tischplatte (8) durch Druckbeaufschlagung der Druckräume (15a, 15b) eines im Schnellhubzylinder angeordneten Schnellhubkolbens (10) im Eilgang/Tasthub zwischen UT und OT oder OT und UT verfahren wird, sodann der Eilgang/Tasthub beendet und anschließend der Hauptkolben (20) im Krafthub die Schneid- oder Umformoperation ausführt, wobei die Druckräume (23a,23b) des Hauptkolbens (20) mit einem von einer zentralen Steuerung (35) vorgegebenen und durch eine Hydraulikpumpeneinheit (40) erzeugten Arbeitsdruck eines Hydraulikfluids aus einem Hydrauliksystem (18) beaufschlagt werden, **dadurch gekennzeichnet, dass** die Feinschneidpresse nach Anspruch 1 ausgebildet ist und die Druckräume (15a,15b) des Schnellhubkolbens (10) beim Eilgang/Tasthub von einem permanent auf Arbeitsdruck gespannten Hochdruckspeicher (34) gespeist werden und gleichzeitig die Druckräume (23a,23b) des Hauptkolbens (20) vom Hydrauliksystem getrennt sowie über Fluidkanäle (24a bis 24f) und Umgehungskanäle (26) verbunden werden, so dass das Hydraulikfluid vom ersten Druckraum (23a) in den zweiten Druckraum (23b) in Hubrichtung (BR) des Schnellhubkolbens (10) während des Eilgangs nahezu drucklos verdrängt wird.

10. Verfahren nach Anspruch 9, **dadurch gekennzeichnet, dass** der Arbeitsdruck im Druckraum (15b) des Schnellhubkolbens (10) mit der größeren Wirkfläche von der zentralen Steuerung (35) über ein entsperrbares Rückschlagventil (43), ein 4/3-Wege-Proportionalventil (37), ein steuerbares Proportionalventil (39) und einen Hochdruckspeicher (34) sowie der Arbeitsdruck im Druckraum (15a) des Schnellhubkolbens (10) mit der kleineren Wirkfläche über das 4/3-Wege-Proportionalventil (37) eingestellt wird.

11. Verfahren nach Anspruch 9, **dadurch gekennzeichnet, dass** der Arbeitsdruck im zweiten Druckraum (23b) des Hauptkolbens (2) beim Krafthub mit der zentralen Steuerung (35) ueber ein Sicherheitsventil (48), mindestens einen Druckaufnehmer (49) zur Druckdetektion, mindestens ein Druckbegrenzungsventil (46) zur Druckbegrenzung des Förderstromes und ein Proportionalventil (45) für das Fördervolumen und der Hydraulikpumpeneinheit (40) sowie der erste Druckraum (23a) über das Tankventil (30) und einen Auffangtank (44) eingestellt wird.

12. Verfahren nach Anspruch 9, **dadurch gekennzeichnet, dass** die OT-Lage des Hauptkolbens (20) über ein Weg-Mess-System mit der zentralen Steuerung (35) eingestellt wird, wobei das Fördervolumen der Hydraulikpumpeneinheit (40) vor Erreichen des OT zurückgeregelt und mit dem dem ersten Druckraum (23a) zugeordneten Tankventil (30) ein Gegendruck erzeugt wird.

## Claims

1. Hydraulically driven precision blanking press, with a main cylinder space (19), which is arranged in the bottom unit (5) and guided in which is the main piston/plunger (20), which can be subjected to hydraulic fluid by way of pressure spaces (23a, 23b), performs a stroke movement between top dead centre and bottom dead centre in the direction of the stroke axis (HU) and bears a die plate (8), with double-acting fast stroke pistons (10), which are guided in fast stroke cylinders (9), can be subjected to hydraulic fluid by way of pressure spaces (15a, 15b) and have piston rods (12) for the rapid-traversing/probing stroke of the main piston (20) and the die plate (8), and with a hydraulic system (18), comprising at least one hydraulic pump unit (40), for supplying the pressure spaces (15a, 15b; 23a, 23b) with the hydraulic fluid set to a preset working pressure by a central controller (35), wherein the main piston (20) has working faces (22a, 22b), which protrude in a discus-like manner and partition the first, upper and second, lower pressure space (23a, 23b) lying above one another in the main cylinder space (19) with a small stroke, assigned to which are first, upper fluid channels (24a, 24b, 24c, 24d) and second, lower fluid channels (24e, 24f, 24g, 24h) in the bottom unit (5), which are in connection with the hydraulic system (18), wherein the first fluid channels (24a to 24d) are connected to the second fluid channels (24e to 24f) by a respective bypass channel (26) arranged in the bottom unit (5), **characterized in that** the bypass channel forms with these fluid channels (24a to 24h) and the pressure spaces (23a, 23b) an inner hydraulic system, which is open in rapid traversing mode by pressure-controlled proportional valves (25a, 25b, 25c, 25d) when the hydraulic fluid is forced out of the first pressure space (23a) into the second pressure space (23b) and is closed in the power stroke, and **in that** during the power stroke at least one second fluid channel is a power stroke channel and the first pressure space (23a) is connected to a relieving channel (29), wherein, for feeding hydraulic fluid of a preset pressure into the second pressure space (23b), this fluid channel is in connection with a feed-line channel (32) and a branch-off channel (33) and, for discharging the hydraulic fluid forced out of the first pressure space (23a), the relieving channel (29) is in connection with a collecting tank (44) by way of a tank valve (30).

2. Precision blanking press according to Claim 1, **characterized in that** the second pressure space (23b) of the main piston (20) is connected during the power stroke to the hydraulic pump unit (40) by way of a safety valve (48), at least one pressure pickup (49) for pressure detection, at least one pressure limiting valve (46) for limiting the pressure of the delivery flow and a proportional valve (45) for setting the delivery rate.

3. Precision blanking press according to Claim 2, **characterized in that** the hydraulic pump unit (40) comprises at least the proportional valve (45) for setting the delivery rate, at least the pressure pickup (47) for activating the proportional valve (45) and at least the pressure limiting valve (46) for limiting the pressure of the delivery flow.

4. Precision blanking press according to Claim 1, **characterized in that** the proportional valves (25a, 25b, 25c, 25d) and the tank valve (30) are pressure-controlled built-in valves.

5. Precision blanking press according to Claim 1, **characterized in that** the fast stroke piston (10) partitions pressure spaces (15a, 15b) with effective areas of different sizes in the fast stroke cylinder (9), which are connected to the hydraulic system (18) by way of channels (16a, 16b) arranged in the bottom unit (5), wherein the pressure space (15b) with the larger effective area is incorporated in a hydraulic line (41) comprising an unlockable nonreturn valve (43), a 4/3-way proportional valve (37), a safety valve (39) and a high-pressure accumulator (34) and the pressure space (15a) with the smaller effective area is connected to the collecting tank (44) by way of the 4/3-way proportional valve (37).

6. Precision blanking press according to Claim 1, **characterized in that** provided in the bottom unit (5) are two opposing fast stroke cylinders (9), which are aligned parallel to the stroke axis (HU) and the piston rods (12) of which are respectively connected to a carrier (13), which are each fastened on a side wall (14) of the die plate (13).

7. Precision blanking press according to Claim 6, **characterized in that** the fast stroke cylinder (9) is closed in a pressure-tight manner by a cover (11), through which the piston rod (12) is led.

8. Precision blanking press according to Claim 1, **characterized in that** the main piston (20) is assigned a displacement-measuring unit for sensing the top dead centre position of the main piston (20) and the first pressure space (23a) of the main piston (20) is assigned the tank valve (30).

9. Method for controlling a hydraulically driven precision blanking press with a main piston (20), which is guided in the main cylinder of the bottom unit (5), bears a die plate (8) and performs a stroke movement between the bottom dead centre and the top dead centre, in which method the main piston (20) is moved with the die plate (8) in a rapid traversing/probing stroke between the bottom dead centre and the top dead centre or the top dead centre and the bottom dead centre by the pressure spaces (15a, 15b) of a fast stroke piston (10) arranged in the fast stroke cylinder being subjected to pressure, then the rapid traversing/probing stroke is ended and subsequently the main piston (20) performs the cutting or forming operation in the power stroke, wherein the pressure spaces (23a, 23b) of the main piston (20) are subjected to a working pressure of a hydraulic fluid from a hydraulic system (18) that is preset by a central controller (35) and generated by a hydraulic pump unit (40), **characterized in that** the precision blanking press is formed according to Claim 1 and, during the rapid-traversing/probing stroke, the pressure spaces (15a, 15b) of the fast stroke piston (10) are fed by a high-pressure accumulator (34) permanently under working pressure and at the same time the pressure spaces (23a, 23b) of the main piston (20) are separated from the hydraulic system and are connected by way of fluid channels (24a to 24f) and bypass channels (26), so that the hydraulic fluid is forced virtually pressurelessly from the first pressure space (23a) into the second pressure space (23b) in the stroke direction (BR) of the fast stroke piston (10) during the rapid traversing mode.

10. Method according to Claim 9, **characterized in that** the working pressure in the pressure space (15b) of the fast stroke piston (10) with the larger effective area is set by the central controller (35) by way of an unlockable nonreturn valve (43), a 4/3-way proportional valve (37), a controllable proportional valve (39) and a high-pressure accumulator (34) and the working pressure in the pressure space (15a) of the fast stroke piston (10) with the smaller effective area is set by way of the 4/3-way proportional valve (37).

11. Method according to Claim 9, **characterized in that** the working pressure in the second pressure space (23b) of the main piston (2) in the power stroke is set by the central controller (35) by way of a safety valve (48), at least one pressure pickup (49) for pressure detection, at least one pressure limiting valve (46) for limiting the pressure of the delivery flow and a proportional valve (45) for the delivery volume and the hydraulic pump unit (40) and the first pressure space (23a) is set by way of the tank valve (30) and a collecting tank (44).

12. Method according to Claim 9, **characterized in that** the top-dead-centre position of the main piston (20) is set by the central controller (35) by way of a displacement-measuring system, wherein the delivery volume of the hydraulic pump unit (40) is cut back before reaching the top dead centre and a counterpressure is generated by the tank valve (30) assigned to the first pressure space (23a).

## Revendications

1. Presse pour découpage de précision à commande hydraulique, comprenant un espace de cylindre principal (19) disposé dans la pièce d'embase (5) et dans lequel est guidé le piston principal/plongeur (20) qui peut être sollicité avec du fluide hydraulique par l'intermédiaire d'espaces de pression (23a, 23b), effectue un mouvement de course entre le PMH et PMB en direction de l'axe de levage (HU) et porte un plateau (8), comprenant des pistons de levage rapide (10) à double effet, guidés dans des cylindres de levage rapide (9), pouvant être sollicités avec du fluide hydraulique par l'intermédiaire d'espaces de pression (15a, 15b), dotés de tiges de piston (12) pour le mouvement rapide/la course de contact du piston principal (20) et du plateau (8), et comprenant un système hydraulique (18) comprenant au moins une unité de pompe hydraulique (40) pour alimenter les espaces de pression (15a, 15b; 23a, 23b) en fluide hydraulique réglé par une commande centrale (35) sur une pression de travail prédéfinie, dans laquelle le piston principal (20) présente des surfaces de travail saillantes (22a, 22b) de type disque qui divisent le premier espace de pression supérieur et le deuxième espace de pression inférieur (23a, 23b) à faible levage en superposition dans l'espace de cylindre principal (19) et auxquelles sont associés des premiers canaux de fluide supérieurs (24a, 24b, 24c, 24d) et des deuxièmes canaux de fluide inférieurs (24e, 24f, 24g, 24h) en communication avec le système hydraulique (18) dans la pièce d'embase (5), les premiers canaux de fluide (24a à 24d) étant reliés aux deuxièmes canaux de fluide (24e à 24f) par respectivement un canal de dérivation (26) disposé dans la pièce d'embase (5),
**caractérisée en ce que** le canal de dérivation forme avec ces canaux de fluide (24a à 24h) et les espaces de pression (23a, 23b) un système hydraulique interne qui est ouvert en mouvement rapide par des soupapes proportionnelles commandées par pression (25a, 25b, 25c, 25d) lorsque le fluide hydraulique est déplacé du premier au deuxième espace de pression (23a, 23b) et est fermé en course de travail, et **en ce que** pendant la course de travail, au moins un deuxième canal de fluide est un canal de course de travail et le premier espace de pression (23a) est relié à un canal de décharge (29), dans laquelle ce canal de fluide communique avec un canal d'alimentation (32) et un canal de branchement (33) pour apporter du fluide hydraulique d'une pression prédéfinie dans le deuxième espace de pression (23b), et le canal de décharge (29) communique avec un réservoir de récupération (44) par l'intermédiaire d'une soupape de réservoir (30) pour évacuer le fluide hydraulique déplacé du premier espace de pression (23a).

2. Presse pour découpage de précision selon la revendication 1, **caractérisée en ce que** le deuxième espace de pression (23b) du piston principal (20) en course de travail est relié à l'unité de pompe hydraulique (40) par une soupape de sécurité (48), au moins un capteur de pression (49) pour détecter une pression, au moins une soupape de limitation de pression (46) pour limiter la pression du flux de refoulement et une soupape proportionnelle (45) pour régler le débit de refoulement.

3. Presse pour découpage de précision selon la revendication 2, **caractérisée en ce que** l'unité de pompe hydraulique (40) comprend au moins la soupape proportionnelle (45) pour régler le débit de refoulement, au moins le capteur de pression (47) pour piloter la soupape proportionnelle (45) et au moins la soupape de limitation de pression (46) pour limiter la pression du flux de refoulement.

4. Presse pour découpage de précision selon la revendication 1, **caractérisée en ce que** les soupapes proportionnelles (25a, 25b, 25c, 25d) et la soupape de réservoir (30) sont des soupapes intégrées commandées par pression.

5. Presse pour découpage de précision selon la revendication 1, **caractérisée en ce que** le piston de levage rapide (10) divise des espaces de pression (15a, 15b) ayant des surfaces actives de différentes dimensions dans le cylindre de levage rapide (9) et qui sont connectés au système hydraulique (18) par des canaux (16a, 16b) disposés dans la pièce d'embase (5), dans laquelle l'espace de pression (15b) ayant la surface active plus grande est intégré dans une branche hydraulique (41) composée d'une soupape de retenue déverrouillable (43), d'une soupape proportionnelle 4/3 voies (37), d'une soupape de sécurité (39) et d'un accumulateur haute pression (34), et l'espace de pression (15a) ayant la surface active plus petite est relié au réservoir de récupération (44) par la soupape proportionnelle 4/3 voies (37).

6. Presse pour découpage de précision selon la revendication 1, **caractérisée en ce que** deux cylindres de levage rapide (9) opposés, orientés en parallèle à l'axe de levage (HU), sont prévus dans la pièce d'embase (5) et dont les tiges de piston (12) sont chacune reliées à un support (13) qui sont chacun fixés à une paroi latérale (14) du plateau (13).

7. Presse pour découpage de précision selon la revendication 6, **caractérisée en ce que** le cylindre de levage rapide (9) est fermé de façon étanche à la pression par un couvercle (11) à travers lequel est guidée la tige de piston (12).

8. Presse pour découpage de précision selon la revendication 1, **caractérisée en ce qu'**une unité de mesure de déplacement pour détecter la position du PMH du piston principal (20) est associée au piston principal (20), et la soupape de réservoir (30) est associée au premier espace de pression (23a) du piston principal (20).

9. Procédé de commande d'une presse à commande hydraulique pour le découpage de précision, comprenant un piston principal (20) guidé dans un cylindre principal de la pièce d'embase (5), portant un plateau (8) et effectuant un mouvement de levage entre le PMB et le PMH, dans lequel le piston principal (20) avec le plateau (8) est déplacé par sollicitation en pression des espaces de pression (15a, 15b) d'un piston de levage rapide (10) disposé dans le cylindre de levage rapide en mouvement rapide/course de contact entre le PMB et le PMH ou entre le PMH et le PMB, ensuite, le mouvement rapide/la course de contact est terminé(e), et enfin le piston principal (20) effectue l'opération de découpage ou de façonnage en course de travail, dans lequel les espaces de pression (23a, 23b) du piston principal (20) sont sollicités par une pression de travail, prédéfinie par une commande centrale (35) et produite par une unité de pompe hydraulique (40), d'un fluide hydraulique provenant d'un système hydraulique (18), **caractérisé en ce que** la presse pour découpage de précision est réalisée selon la revendication 1 et les espaces de pression (15a, 15b) du piston de levage rapide (10) sont alimentés en mouvement rapide/course de contact par un accumulateur haute pression (34) en permanence mis en pression de travail, et en même temps, les espaces de pression (23a, 23b) du piston principal (20) sont séparés du système hydraulique et reliés par des canaux de fluide (24a à 24f) et des canaux de dérivation (26) de sorte que le fluide hydraulique est déplacé presque sans pression du premier espace de pression (23a) dans le deuxième espace de pression (23b) dans la direction de levage (BR) du piston de levage rapide (10) pendant le mouvement rapide.

10. Procédé selon la revendication 9, **caractérisé en ce que** la pression de travail dans l'espace de travail (15b) du piston de levage rapide (10) ayant la surface active plus grande est réglée par la commande centrale (35) par l'intermédiaire d'une soupape de retenue déverrouillable (43), d'une soupape proportionnelle 4/3 voies (37), d'une soupape de sécurité (39) et d'un accumulateur haute pression (34), et la pression de travail dans l'espace de pression (15a) du piston de levage rapide (10) ayant la surface active plus petite est réglée par l'intermédiaire de la soupape proportionnelle 4/3 voies (37).

11. Procédé selon la revendication 9, **caractérisé en ce que** la pression de travail dans le deuxième espace de pression (23b) du piston principal (2) en course de travail est réglée par la commande centrale (35) par l'intermédiaire d'une soupape de sécurité (48), d'au moins un capteur de pression (49) pour détecter la pression, d'au moins une soupape de limitation de pression (46) pour limiter la pression du flux de refoulement et d'une soupape proportionnelle (45) pour le volume de refoulement et de l'unité de pompe hydraulique (40), ainsi que le premier espace de pression (23a) est réglé par l'intermédiaire de la soupape de réservoir (30) et d'un réservoir de récupération (44).

12. Procédé selon la revendication 9, **caractérisé en ce que** la position du PMH du piston principal (20) est réglée par la commande centrale (35) par l'intermédiaire d'un système de mesure de déplacement, dans lequel le volume de refoulement de l'unité de pompe hydraulique (40) est ramené avant d'atteindre le PMH et une contre-pression est produite par la soupape de réservoir (30) associée au premier espace de pression (23a).
